# EUROPÄISCHE PATENTSCHRIFT

(11) **EP 1 792 551 B1**
(45) Veröffentlichungstag und Bekanntmachung des Hinweises auf die Patenterteilung: **06.01.2010**
(21) Anmeldenummer: 06024782.2
(22) Anmeldetag: 30.11.2006
(51) Int. Cl.: A47B 96/20, E04C 2/40

(54) **Faltbare Platte**
Foldable panel
Panneau pliable

(30) Priorität: 30.11.2005 DE 202005018809 U
(43) Veröffentlichungstag der Anmeldung: 06.06.2007
(73) Patentinhaber: Fritz Egger GmbH & Co., 3105 Unterradlberg (AT)
(72) Erfinder: Seck, Jürgen, 37696 Marienmünster (DE)
(74) Vertreter: Cohausz & Florack

(56) Entgegenhaltungen:
- EP-A- 1 523 908
- EP-A1- 1 532 895
- DE-A1- 4 418 274
- DE-A1- 19 804 787
- DE-B3- 10 354 460
- DE-U1- 8 902 103
- US-A- 3 421 459
- US-A- 3 741 843

## Beschreibung

Die Erfindung betrifft eine faltbare Platte, insbesondere bestehend aus einem Holzwerkstoff oder aus Holz, mit zwei voneinander getrennten Plattenteilen, die jeweils eine Sichtseite und eine Rückseite aufweisen, und mit einem aus einem Kleber bestehenden Scharnierelement, wobei das Scharnierelement die beiden Plattenteile verschwenkbar so miteinander verbindet, dass die beiden Plattenteile zwischen einer ersten Position, in der die Plattenteile im Wesentlichen in einer Ebene angeordnet sind, und einer zweiten Position, in der die Rückseiten aneinander anliegen, verschwenkbar sind, wobei das Scharnierelement als eine Kleberschicht ausgebildet ist und die Kleberschicht auf den Rückseiten der Plattenteile angeordnet ist.

Derartige Platten werden insbesondere bei Möbeln eingesetzt, wobei sowohl Korpusteile als auch Möbelrückwände aus faltbaren Platten bestehen können. Der Vorteil der Faltbarkeit liegt darin, dass die Platten im gefalteten Zustand eine geringere Dimension aufweisen und somit in kleinere Verpackungen verpackt werden können. Die Platten weisen üblicher Weise eine Faltung auf, jedoch sind auch Faltplatten bekannt, die an zwei oder mehr Stellen gefaltet werden können.

Aus dem Stand der Technik sind seit langem faltbare Platten bekannt, bei denen die Plattenteile mit Hilfe eines Klebebandes, das ein von einem Klebstoff umgebendes Gewebe aufweist, verschwenkbar verbunden sind. Das Klebeband hat den Nachteil, dass dieses nur ungenügend fest mit dem Holzwerkstoff verbunden werden kann. Somit kann es nach einiger Zeit zu einem Ablösen des Klebebandes und somit zu einer Untauglichkeit der Faltung kommen. Zudem ist ein maschinelles Aufbringen eines Klebebandes mit technischen Problemen verbunden.

Einen weiteren Stand der Technik bildet die EP 0 759 839 B1, aus dem eine Faltplatte bekannt ist, deren voneinander getrennte Plattenteile in der zwischen sich ausgebildeten Nut mittels eines Klebers verbunden sind. Ähnliche Anordnungen sind aus der DE 103 54 460 B3und aus der DE 198 04 787 A1 bekannt. Die Unterschiede zwischen den Ausführungsformen bestehen in der Geometrie der Nutformen und der sich daraus ergebenden Scharnierformen. Während aus der EP 0 759 839 B1und der DE 198 04 787 A1 eine V-Nut zu erkennen ist, zeigt die DE 103 54 460 eine Nut mit senkrecht verlaufenden Nutflanken. In allen drei Ausführungsformen ist der Kleber in einem Zwischenraum an den Seitenkanten angeordnet. Nachteilig ist bei diesen Ausgestaltungen, dass die Herstellung recht aufwändig ist und dass im auseinander gefalteten Zustand der Kleber zwischen den beiden Plattenteilen zu erkennen ist. Dazu wird gemäß der EP 0 759 839 sogar optional vorgeschlagen, dass eine farbliche Anpassung im Bereich der Sichtseiten durch eine zusätzliche farbige Masse erzeugt wird.

Die DE 89 02 103 U1 offenbart eine Spiegelsäule mit mehreren von Spiegeln gebildeten Seitenwänden, welche jeweils entlang ihrer zugewandten, parallel nebeneinander verlaufenden Randkanten gelenkig miteinander verbunden sind.

Weiterhin offenbart die US 3,741,843 ein Verfahren, um zwei Platten, deren Seitenkanten aneinander anliegen, im Anlagebereich rückseitig mit einem Klebescharnier verschwenkbar zu verbinden. Nachteilig an dieser Ausführung ist, dass der auf die Rückseiten aufgebrachte Kleber über die Rückseite hervorsteht. Die Rückseite mit der Kleberschicht ist somit nicht eben.

Der vorliegenden Erfindung liegt daher das technische Problem zugrunde, eine faltbare Platte anzugeben, die in einfacher Weise kostengünstig hergestellt werden kann und die die zuvor aufgezeigten Nachteile zumindest teilweise aufhebt.

Erfindungsgemäß wird das zuvor aufgezeigte technische Problem durch eine faltbare Platte mit den Merkmalen des kennzeichnenden Teils des Anspruches 1 gelöst. Dazu ist erfindungsgemäß jeweils eine Vertiefung in den Plattenteilen zu beiden Seiten der zwischen den aneinander liegenden Seitenkanten der beiden Plattenteile ausgebildeten Fuge zur Aufnahme der Kleberschicht ausgebildet.

Durch diese einfache Ausgestaltung wird erreicht, dass die Plattenteile bei der Fertigung nur aneinander gelegt zu werden brauchen, um dann den Kleber aufzubringen. Der abgebundene, aber dauerhaft elastische Kleber dient dann als rückwärtiges Scharnier, während die Seitenkanten der beiden Plattenteile im auseinander gefalteten Zustand aneinander stoßen. Dadurch wird eine nur durch eine wenig sichtbare Stoßfuge unterteilte Sichtseite durch beide Plattenteile gebildet. Gleichzeitig ist der Kleber dauerhaft mit dem Werkstoff der Plattenteile verbunden, da er während des Herstellungsprozesses aufgebracht und in Kontakt mit der Oberfläche der Plattenteile abbindet und eine feste Verbindung mit dem Werkstoff eingeht.

Dadurch, dass jeweils eine Vertiefung in den Plattenteilen zu beiden Seiten der Fuge zur Aufnahme der Kleberschicht ausgebildet ist, steht der in der Vertiefung eingebrachte Kleber nicht über die Rückseite hervor, so dass sich eine ebene Rückseite ergibt. Dadurch wird insbesondere das Stapeln der auseinander gefalteten Platten erleichtert, da bei einer Mehrzahl von übereinander angeordneten Platten kein mittlerer erhöhter Bereich entsteht.

Vorzugsweise weisen die Vertiefungen eine im Wesentlichen rechteckige und flache Form auf, so dass der Kleber in Form eines schmalen Bandes aufgebracht werden kann.

Alternativ kann die den Kleber aufweisende Vertiefung auch eine nichtflache Form aufweisen. Bei einer Seitenansicht der Platte im auseinander gefalteten Zustand kann der Vertiefungsgrund eine zahnartige Form, beispielsweise eine sägezahnartige Form, oder eine gewellte Form oder eine W-Form oder eine andere beliebige Form aufweisen. Vorzugsweise wird bei all diesen Ausgestaltungen des Vertiefungsgrundes die Tiefe der Vertiefung im Bereich der Seitenkanten gerade so gewählt, dass der in der Vertiefung angeordnete Kleber im Bereich der Seitenkanten mit seiner Oberseite nicht über die durch die Rückseiten der Plattenteile gebildeten Ebene hinausragt. Weiterhin wird die Tiefe der Vertiefung vorzugsweise so klein gewählt, dass der in der Vertiefung angeordnete Kleber im gefalteten Zustand der Platte so gering wie möglich gedehnt wird.

In einer weiteren bevorzugten Ausgestaltung weist die den Kleber aufweisende Vertiefung eine Form auf, bei der der Abstand zwischen der durch die Rückseiten der Plattenteile gebildeten Ebene und dem Vertiefungsgrund im Bereich der Seitenkanten der Plattenteile kleiner ist als im Bereich der Vertiefungskanten. Insbesondere weist der Vertiefungsgrund eines Plattenteils dabei eine oder mehrere Flächen auf, von denen mindestens eine gegen die Rückseite des Plattenteils schräg angeordnet ist. Die Flächen können aber auch eine Krümmung oder eine sonstige beliebige Form aufweisen.

Die Anordnung des Klebers auf diesen gegenüber der Rückseite schrägen und/oder gekrümmten Flächen ist vorteilhaft, da so im auseinander gefalteten Zustand als auch beim Klappvorgang selbst senkrecht zur Ebene der Rückseiten bzw. Sichtseiten entgegengesetzt wirkende Deformationskräfte besser kompensiert werden können. Eine Abscherung der Klebefuge wird so weitgehend vermieden. Somit wird eine längere Haltbarkeit der Kleberschicht und der Platte und damit der Scharnierfunktion gewährleistet.

Die zuvor beschriebene faltbare Platte kann somit zwischen einer ersten Position, in der die Plattenteile im Wesentlichen in einer Ebene angeordnet sind, und einer zweiten Position, in der die Rückseiten aneinander anliegen, verschwenkt werden. Für eine Lagerung oder einen Transport können die Platten also zusammengefaltet werden, während im Gebrauch, beispielsweise als faltbare Möbelrückwand, die Platte auseinander gefaltet ist. Dieses Falten kann mehrfach durchgeführt werden, auch in erheblichem zeitlichem Abstand.

In einer weiteren bevorzugten Ausgestaltung der faltbaren Platte sind die im auseinander gefalteten Zustand aneinander anliegenden Kantenbereiche der Plattenteile passend zur Ausgestaltung der Sichtseite mit einem Färbemittel eingefärbt. Insbesondere kann diese Färbung vorgenommen werden durch Färben und/oder Lackieren und/oder Beizen und/oder Transfer-Finish. Diese an die Sichtseite angepasste Färbung ist besonders bei einer dunklen Ausgestaltung der Sichtseite vorteilhaft, da so den Betrachter störende Farbunterschiede zwischen Sichtseite und Bereich der Seitenkante vermieden werden. Sie ist aber nicht auf dunkle Ausgestaltungen der Sichtseiten beschränkt.

Darüber hinaus können durch die geeignete Wahl der Schichtdicke, beispielsweise einer aufgebrachten Farbe oder eines Lacks, Fertigungstoleranzen bei der Anfertigung der Plattenteile ausgeglichen werden. Dies verbessert die optische Qualität der Faltplatte für den Betrachter zusätzlich.

Zur Auftragung der Farbe, des Lacks, der Beize oder des Transfer-Finishs können insbesondere Drucktechniken und/oder Rolltechniken und/oder Spritztechniken und/oder Transferdrucktechniken und/oder andere im Stand der Technik offenbarte Techniken angewendet werden.

In einer weiteren bevorzugten Ausgestaltung der faltbaren Platte weisen die einander zugewandten Seitenkanten der Plattenteile ein Klebemittel auf. Das auf die Seitenkanten aufgebrachte Klebemittel übt dabei eine andere Funktion aus als der auf den Rückseiten der Plattenteile aufgebrachte, dauerhaft elastische Kleber, der im Bereich der Fuge zwischen den Seitenkanten die beiden Plattenteile miteinander verbindet. Das auf die Seitenkanten aufgebrachte Klebemittel wird daher im folgenden als Kantenkleber bezeichnet.

Befinden sich die Seitenkanten zweier Plattenteile in Anlage aneinander, also im auseinander gefalteten Zustand, wobei die auf den Rückseiten im Bereich der Fuge zwischen den Plattenteilen aufgebrachte, dauerhaft elastische Kleberschicht die Funktion eines Scharniers ausübt, verleihen die mit einem Kantenkleber versehenden Seitenkanten der Faltplatte eine zusätzliche Stabilität. Insbesondere kann der Kantenkleber zusammen mit dem Färbemittel auf die Seitenkanten aufgebracht werden. Allerdings ist es auch möglich, Färbemittel und Kantenkleber getrennt voneinander aufzutragen.

Besonders bevorzugt sind dabei Kantenkleber, deren Klebewirkung erst bei einer ersten Beanspruchung wirksam wird. Beispielsweise kann es sich bei der ersten Beanspruchung um eine mechanische Beanspruchung wie Druckkräfte und/oder Scherkräfte und/oder Reibungskräfte handeln, wenn zwei Seitenkanten einer faltbaren Platte nach der Auftragung des Kantenklebers zum ersten Mal in Anlage aneinander gebracht werden.

Es können auch Kantenkleber vorgesehen sein, die durch erste Beanspruchungen wie Wärme und/oder elektromagnetische Strahlung, beispielsweise Bestrahlung mit UV-Licht, und/oder Feuchtigkeit, beispielsweise Behandlung mit Wasser, und/oder chemische Prozesse, beispielsweise Anwendung eines Lösungsmittels, wirksam werden. Besonders bevorzugt weist der Kantenkleber eine Matrix auf, die mit das Klebemittel enthaltenden Mikrokapseln versehen ist. So können die Seitenkanten beispielsweise mit einem Polymerfilm versehen werden, der das Klebemittel enthaltende Mikrokapseln aufweist.

Insbesondere vereinfacht sich die Herstellung der erfindungsgemäßen Plattenteile mit den einen Kantenkleber aufweisenden und passend zur Sichtseite gefärbten Seitenkanten, wenn das Färbemittel eine Matrix mit das Klebemittel enthaltenden Mikrokapseln aufweist, so dass Färbemittel und Kantenkleber in einem Arbeitsschritt aufgetragen werden können.

Wegen der kostengünstigen Herstellungsweise kann die beschriebene Platte insbesondere als Produkt im Niedrigkostensegment verwendet werden, so dass das Falten auf die Sichtseiten keinen erheblichen Nachteil gegenüber den sonstigen aus dem Stand der Technik bekannten teureren Platten besitzen.

Im Folgenden wird die Erfindung anhand von Ausführungsbeispielen näher erläutert, wobei auf die beigefügte Zeichnung Bezug genommen wird. In der Zeichnung zeigen
- Fig. 1: ein Ausführungsbeispiel einer faltbaren Platte aus dem Stand der Technik im auseinander gefalteten Zustand,
- Fig. 2: das in Fig. 1 dargestellte Ausführungsbeispiel aus dem Stand der Technik im zusammengefalteten Zustand,
- Fig. 3: ein erstes Ausführungsbeispiel einer erfindungsgemäßen faltbaren Platte im auseinander gefalteten Zustand und
- Fig. 4: das in Fig. 3 dargestellte Ausführungsbeispiel im zusammengefalteten Zustand.
- Fig. 5: ein zweites Ausführungsbeispiel einer erfindungsgemäßen faltbaren Platte im auseinander gefalteten Zustand und
- Fig. 6: das in Fig. 5 dargestellte Ausführungsbeispiel im zusammengefalteten Zustand.

In den Fig. 1 und 2 ist ein Ausführungsbeispiel einer faltbaren Platte 2 aus dem Stand der Technik dargestellt, die zwei voneinander getrennte Plattenteile 2a und 2b aufweist.

Die Plattenteile 2a, 2b, und somit die Platte 2, bestehen insbesondere aus einem Holzwerkstoff, wie mitteldichtes Fasermaterial (MDF), hochdichtes Fasermaterial (HDF), Hartfasermaterial, Spanplattenmaterial oder Oriented Strand Board Material (OSB-Material), aus natürlichem Holz, aus einem Kunststoff, aus einem Holz/Kunststoff-Gemisch oder aus einem Metall. Mit anderen Worten, die Erfindung ist nicht auf ein bestimmtes Plattenmaterial beschränkt.

Die Plattenteile 2a, 2b weisen jeweils eine Sichtseite 4a, 4b und eine Rückseite 6a, 6b auf. Die Sichtseiten 4a, 4b können dabei durch eine Laminatbeschichtung mit Dekorpapier, eine Folienbeschichtung oder durch einen direkten Farb- oder Lackauftrag gebildet werden. Jedenfalls bilden die Sichtseiten die Seiten der Platte 2, die in der Verwendung der Platte, beispielsweise als Möbelrückwand vom Benutzer "gesehen" wird.

Die beiden Plattenteile 2a, 2b sind mit einem aus einem Kleber bestehenden Scharnierelement 8 verbunden, so dass das Scharnierelement 8 die beiden Plattenteile 2a, 2b verschwenkbar miteinander verbindet. Dabei stellt das Scharnierelement 8 das alleinige Verbindungsmittel für die ansonsten getrennten Plattenteile 2a, 2b dar.

Das Scharnierelement 8 ist als eine Kleberschicht 10 auf den Rückseiten 6a, 6b der Plattenteile 2a, 2b ausgebildet. Dazu befindet sich die Kleberschicht 10 im Bereich der zwischen den aneinander liegenden Seitenkanten 12a, 12b der beiden Plattenteile 2a, 2b ausgebildeten Fuge 14. Somit ist die Kleberschicht 10 beidseitig der Fuge 14 angeordnet und kann die vorgesehen Scharnierfunktion ausüben.

Der Kleber kann aus verschiedenen Klebstoffarten bestehen. Die Bedingungen an die Eigenschaften des Klebers bestehen darin, dass während der Benutzung eine ausreichende Festigkeit für das Verbinden der Plattenteile 2a, 2b einerseits und eine ausreichende Elastizität für das Falten der Plattenteile 2a, 2b andererseits vorhanden sind. Der Kleber muss daher vor allem dauerelastische Eigenschaften aufweisen. Darüber hinaus sollte der Kleber zur leichteren Aufbringung auf die Plattenteile schmelzbar sein. Beispielsweise können dauerelastische thermoplastische Kleber eingesetzt werden, insbesondere können Polyurethan-Kleber eingesetzt werden. Als Kleber sind insbesondere auch solche vorgesehen, die ein netzartiges Band aufweisen und/oder die mit Fasern verstärkt sind und somit die Stabilität der Scharnierfunktion erhöhen.

Fig. 1 zeigt die faltbare Platte 2 aus dem Stand der Technik in einer ersten Position, in der die Plattenteile 2a, 2b auseinander gefaltet sind. Somit stellt - beispielsweise im Falle einer Möbelrückwand - dieser Zustand die bestimmungsgemäßen Benutzung dar.

Fig. 2 zeigt dagegen die faltbare Platte 2 aus dem Stand der Technik in einer zweiten Position, in der die Plattenteile 2a, 2b zusammengefaltet und die Sichtseiten 4a, 4b aufeinander zugewandt sind. In diesem Zustand kann die Platte 2 platzsparend gelagert und transportiert werden.

In den Fig. 3 und 4 ist ein erstes Ausführungsbeispiel einer erfindungsgemäßen Platte 2 dargestellt, wobei gleiche Bezugszeichen gleiche Elemente der Platte 2 wie in den Fig. 1 und 2 kennzeichnen.

Im Unterschied zum Ausführungsbeispiel aus dem Stand der Technik ist jeweils eine Vertiefung 16a, 16b in den Plattenteilen 2a, 2b zu beiden Seiten der Fuge 14 zur Aufnahme der Kleberschicht 10 ausgebildet. Dieses führt dazu, dass es im Bereich des Kleberscharniers in der in Fig. 4 gezeigten Position nicht zu einem Auftrag durch den Kleber selbst kommt und eine plane Anlage der der Rückseiten 6a, 6b der beiden Plattenteile 2a, 2b ermöglicht wird. Das Gleiche gilt für die in der Fig. 3 dargestellte Position, wenn mehrere Platten 2 im auseinander gefalteten Zustand plan übereinander gelegt werden.

Wie sich aus den Fig. 3 und 4 ergibt, weisen die Vertiefung 16a, 16b eine im Wesentlichen rechteckige und flache Form auf. Dem entsprechend ergibt sich dann eine flache Form des Kleberscharniers selbst.

In den Fig. 5 und 6 ist ein zweites Ausführungsbeispiel einer erfindungsgemäßen Platte 2 dargestellt, wobei gleiche Bezugszeichen gleiche Elemente der Platte 2 wie in den Fig. 1 bis 4 kennzeichnen.

Im Unterschied zum ersten Ausführungsbeispiel weist der Vertiefungsgrund 16a, 16b beider Plattenteile 2a, 2b zur Aufnahme der Kleberschicht 10 im Wesentlichen zwei Flächen 18a, 18b und 19a, 19b auf. Die erste sich im Bereich der Seitenkanten 12a, 12b auf beiden Plattenteilen 2a, 2b befindende Fläche 19a, 19b verläuft parallel zu den Rückseiten 6a, 6b. Die Fläche 19a, 19b ist in Richtung der Sichtseiten 4a, 4b bevorzugter Weise von der durch die Rückseiten 6a, 6b gebildeten Ebene beabstandet angeordnet. Dadurch kann die Oberseite einer auf der ersten Fläche 19a, 19b aufgebrachten Kleberschicht 10 mit den Rückseiten 6a, 6b in einer Ebene liegen. Es ist jedoch auch möglich, dass die Oberseite einer auf der ersten Fläche 19a, 19b aufgebrachten Kleberschicht 10 unterhalb der von den Rückseiten 6a, 6b gebildeten Ebene liegt.

Die zweite Fläche 18a, 18b des Vertiefungsgrundes verläuft schräg gegen die Sichtseiten 4a, 4b vom den Seitenkanten 12a, 12b abgewandten Ende der ersten Fläche 19a, 19b bis zur Vertiefungskante 17a, 17b der Plattenteile 2a, 2b. Der Abstand zwischen der durch die Rückseiten 6a, 6b geformten Ebene und dem Vertiefungsgrund ist daher im Bereich der Seitenkanten 12a, 12b kleiner als im den Seitenkanten abgewandten Bereich der Vertiefungskanten 17a, 17b. Dies führt dazu, dass senkrecht zu den Rückseiten bzw. Sichtseiten wirkende Scherkräfte besser aufgefangen werden und somit eine erhöhte Stabilität der Scharnierfunktion gewährleistet ist.

Denn im Gegensatz zu den Ausführungsbeispielen gemäß den Fig. 1 bis 4 bewirkt die spezielle Form des Vertiefungsgrundes, dass zusätzlich zu den an den parallel zu den Rückseiten 6a, 6b verlaufenden Flächen auftretenden Scherkräfte nunmehr auch Zugkräfte für ein Abreißen des Klebers überwunden werden müssen. Diese Zugkräfte treten an den schräg verlaufenden Flächen 18a, 18b auf.

Der Anteil der ersten Fläche 19a, 19b an der gesamten Vertiefungsgrundfläche eines Plattenteils 2a oder 2b liegt bevorzugterweise bei etwa 20 %. Dementsprechend ist der bevorzugte Anteil der zweiten Fläche 18a, 18b an der gesamten Vertiefungsgrundfläche eines Plattenteils 2a, 2b etwa 80 %. Die jeweiligen Anteile sind aber nicht auf dieses Verhältnis beschränkt. So kann beispielsweise die erste Fläche 19a, 19b 100 % der gesamten Vertiefungsgrundfläche eines Plattenteils 2a, 2b einnehmen, was dann dem Ausführungsbeispiel der Fig. 3 und 4 entspricht.

Der von den Rückseiten 6a, 6b und der zweiten Fläche 18a, 18b eingeschlossene Winkel richtet sich nach der Plattendicke und beträgt für die in den Figuren beispielhaft dargestellten Größenverhältnisse, wie sie bei Möbelrückwänden üblich sind, etwa 0° bis 20°, bevorzugter Weise 5°. Bei größeren Plattendicken kann dieser Winkel bevorzugt auch bis etwa 30° betragen.

Die Tiefe der Vertiefungskanten 17a, 17b wird an die Dicke des Plattenteils angepasst und dabei so klein wie möglich gewählt. Die Tiefe der Vertiefungskanten 17a, 17b erstreckt sich bevorzugterweise bis maximal zur Hälfte der Plattendicke von den Rückseiten 6a, 6b in das Plattenmaterial hinein.

## Patentansprüche

1. Faltbare Platte
- mit zwei voneinander getrennten Plattenteilen (2a, 2b), die jeweils eine Sichtseite (4a, 4b) und eine Rückseite (6a, 6b) aufweisen,
- mit einem aus einem Kleber bestehenden Scharnierelement (8),
- wobei das Scharnierelement (8) die beiden Plattenteile (2a, 2b) verschwenkbar so miteinander verbindet, dass die beiden Plattenteile zwischen einer ersten Position, in der die Plattenteile im Wesentlichen in einer Ebene angeordnet sind, und einer zweiten Position, in der die Rückseiten aneinander anliegen, verschwenkbar sind,
- wobei das Scharnierelement (8) als eine Kleberschicht (10) ausgebildet ist und
- wobei die Kleberschicht (10) auf den Rückseiten (6a, 6b) der Plattenteile (2a, 2b) angeordnet ist,
**dadurch gekennzeichnet,**
- **dass** jeweils eine Vertiefung (16a, 16b) in den Plattenteilen (2a, 2b) zu beiden Seiten der zwischen den aneinander liegenden Seitenkanten (12a, 12b) der beiden Plattenteile (2a, 2b) ausgebildeten Fuge (14) zur Aufnahme der Kleberschicht (10) ausgebildet ist.

2. Platte nach Anspruch 1,
**dadurch gekennzeichnet,**
**dass** die Vertiefungen (16a, 16b) eine im Wesentlichen rechteckige und flache Form aufweisen.

3. Platte nach Anspruch 1,
**dadurch gekennzeichnet,**
**dass** der Abstand zwischen der durch die Rückseiten (6a, 6b) gebildeten Ebene und dem Vertiefungsgrund im Bereich der Seitenkanten (12a, 12b) kleiner ist als im Bereich der Vertiefungskanten (17a, 17b).

4. Platte nach Anspruch 3,
**dadurch gekennzeichnet,**
**dass** der Vertiefungsgrund zumindest eines Plattenteils (2a, 2b) mindestens eine Fläche (18a, 18b) aufweist, die gegen die Rückseite (6a, 6b) des Plattenteils (2a, 2b) schräg angeordnet ist.

5. Platte nach Anspruch 4,
**dadurch gekennzeichnet,**
**dass** die Fläche (18a, 18b) eine ebene Form oder eine zumindest teilweise gekrümmte Form aufweist.

6. Platte nach einem der Ansprüche 3 bis 5,
**dadurch gekennzeichnet,**
**dass** die Kleberschicht (10) zumindest teilweise auf der Fläche (18a, 18b) angeordnet ist.

7. Platte nach einem der Ansprüche 1 bis 6,
**dadurch gekennzeichnet,**
**dass** der Kleber ein dauerelastischer Kleber ist.

8. Platte nach einem der Ansprüche 1 bis 7,
**dadurch gekennzeichnet,**
**dass** der Kleber schmelzbar ist.

9. Platte nach einem der Ansprüche 1 bis 8,
**dadurch gekennzeichnet,**
**dass** der Kleber ein netzartiges Band aufweist und/oder mit Fasern verstärkt ist.

10. Platte nach einem der Ansprüche 1 bis 9,
**dadurch gekennzeichnet,**
**dass** die im auseinander gefalteten Zustand aneinander anliegenden Kantenbereiche (12a, 12b) der Plattenteile (2a, 2b) durch Färben und/oder Lackieren und/oder Beizen und/oder Transfer-Finish passend zu den Sichtseiten (4a, 4b) mit einem Färbemittel eingefärbt sind.

11. Platte nach einem der Ansprüche 1 bis 10,
**dadurch gekennzeichnet,**
**dass** die Seitenkanten (12a, 12b) einen Kantenkleber aufweisen.

## Claims

1. Foldable board
- with two board sections (2a, 2b)separated from each other, each of which has a visible side (4a, 4b) and a rear side (6a, 6b),
- with a hinge element (8) consisting of an adhesive,
- whereby the hinge element (8) connects the two board sections(2a, 2b) in a pivotable manner so that the two board sections can be pivoted between a first position in which the board sections are essentially arranged in one plane, and a second position in which the rear sides rest against each other,
- whereby the hinge element (8) is constructed as an adhesive layer (10) and
- whereby the adhesive layer (10) is arranged on the rear sides (6a, 6b) of the board sections (2a, 2b), **characterised in that**
- a recess (16a, 16b) is each arranged in the board sections (2a, 2b) on each side of the joint (14) formed between the adjoining side edges (12a, 12b) of the two board sections (2a, 2b) in order to accommodate the adhesive layer (10).

2. Board in accordance with claim 1
**characterised in that**
the recesses (16a, 16b) are essentially rectangular and flat in shape.

3. Board in accordance with claim 1
**characterised in that**
the distance between the plane formed by the rear sides (6a, 6b) and the base of the recess in the area of the side edges (12a, 12b) is smaller than in the area of the recess edges (17a, 17b).

4. Board in accordance with claim 3
**characterised in that**
the base of the recess of at least one board section (2a, 2b) has at least one surface (18a, 18b) that is obliquely arranged against the rear side (6a, 6b) of the board section(2a, 2b).

5. Board in accordance with claim 4,
**characterised in that**
the surface (18a, 18b) is of a flat shape or of an at least partially curved shape.

6. Board in accordance with any one of claims 3 to 5
**characterised in that**
the adhesive layer (10) is at least partially arranged on the surface (18a, 18b).

7. Board in accordance with any one of claims 1 to 6
**characterised in that** the adhesive is a permanently elastic adhesive.

8. Board in accordance with any one of claims 1 to 7
**characterised in that**
the adhesive can be melted.

9. Board in accordance with any one of claims 1 to 8,
**characterised in that** the adhesive comprises a mesh-like strip and/or is reinforced with fibres.

10. Board in accordance with any one of claims 1 to 9
**characterised in that**
the edge areas (12a, 12b) of the board sections (2a, 2b) which rest against each other in the folded-out state, are coloured with a colouring agent to match the visible sides (4a, 4b) by painting and/or varnishing and/or etching and/or transfer finishing.

11. Board in accordance with any one of claims 1 to 10
**characterised in that** the
side edges (12a, 12b) have an edge adhesive.

## Revendications

1. Panneau pliable,
- avec deux parties de panneau (2a, 2b), séparées l'une de l'autre, qui présentent chacune une surface de parement (4a, 4b) et une face arrière (6a, 6b),
- avec un élément articulé (8), formé par une colle,
- l'élément articulé (8) reliant les deux parties de panneau (2a, 2b) entre elles, de sorte que les parties de panneau puissent pivoter entre une première position, dans laquelle lesdites parties de panneau sont essentiellement disposées sur un plan, et une deuxième position, dans laquelle les faces arrière (6a, 6b) portent l'une contre l'autre,
- l'élément articulé (8) étant réalisé sous la forme d'une couche de colle (10), et
- la couche de colle (10) étant disposée sur les faces arrière (6a, 6b) des parties de panneau (2a, 2b),
**caractérisé en ce qu'**une cavité (16a, 16b) est pratiquée dans chacune des parties de panneau (2a, 2b), des deux côtés du joint (14), qui est formé entre les bords latéraux (12a, 12b) adjacents des deux parties de panneau (2a, 2b), pour recevoir la couche de colle (10).

2. Panneau selon la revendication 1, **caractérisé en ce que** les cavités (16a, 16b) présentent une forme essentiellement rectangulaire et plate.

3. Panneau selon la revendication 1, **caractérisé en ce que** la distance entre le plan formé par les faces arrière (6a, 6b) et le fond des cavités, dans la région des bords latéraux (12a, 12b), est plus petit que dans la région des bords (17a, 17b) des cavités.

4. Panneau selon la revendication 3, **caractérisé en ce que** le fond des cavités, d'au moins une partie de panneau (2a, 2b), présente au moins une surface (18a, 18b), qui est disposée en pente vers la face arrière (6a, 6b) de la partie de panneau (2a, 2b)

5. Panneau selon la revendication 4, **caractérisé en ce que** la surface (18a, 18b) présente une forme plane ou une forme au moins partiellement courbée.

6. Panneau selon l'une des revendications 3 à 5, **caractérisé en ce que** la couche de colle (10) est disposée au moins partiellement sur la surface (18a, 18b).

7. Panneau selon l'une des revendications 1 à 6, **caractérisé en ce que** la colle est une colle élastique en permanence.

8. Panneau selon l'une des revendications 1 à 7, **caractérisé en ce que** la colle est fusible.

9. Panneau selon l'une des revendications 1 à 8, **caractérisé en ce que** la colle présente un ruban réticulé et / ou renforcé aux fibres.

10. Panneau selon l'une des revendications 1 à 9, **caractérisé en ce que** les bords latéraux, adjacents (12a, 12b) des parties de panneau (2a, 2b) sont colorés, par peinture et / ou laquage et / ou mordançage et / ou transfer-fish, de manière assortie aux surfaces de parement (4a, 4b).

11. Panneau selon l'une des revendications 1 à 10, **caractérisé en ce que** les bords latéraux (12a, 12b) sont pourvus d'une colle pour joints.
